# EUROPÄISCHE PATENTSCHRIFT

(11) **EP 0 289 778 B1**
(45) Veröffentlichungstag und Bekanntmachung des Hinweises auf die Patenterteilung: **07.10.1992**
(21) Anmeldenummer: 88104959.7
(22) Anmeldetag: 28.03.1988
(51) Int. Cl.: H01H 71/10, H01H 71/02, H01H 9/10

(54) **Leistungs-Trennschalter**
Load break switch
Sectionneur-disjoncteur

(30) Priorität: 31.03.1987 CH 1232/87
(43) Veröffentlichungstag der Anmeldung: 09.11.1988
(73) Patentinhaber: ELEK GMBH, D-41470 Neuss (DE)
(72) Erfinder: Rübsam, Hans Joachim, D-4005 Meerbusch 2 (DE); Sahler, Herbert, D-5142 Hückelhoven (DE)
(74) Vertreter: Lauer, Joachim, Dr.

(56) Entgegenhaltungen:
- DE-B- 1 288 668
- DE-U- 8 027 369
- FR-A- 2 516 699
- FR-A- 2 576 141

## Beschreibung

Die Erfindung betrifft einen Leistungs-Trennschalter nach dem Oberbegriff des Patentanspruchs 1 . Ein solcher Leistungs-Trennschalter ist z.B. aus dem Prospekt "Last-Trennschalter Typ LK" der Firma ELEK GmbH, D-4000 Düsseldorf oder aus der DE-U-8027369 bekannt. Dort wird ein Leistungs-Trennschalter beschrieben mit einem mehrteiligen Gehäuse, das im wesentlichen aus einem ersten, unteren Gehäuseteil und einem zweiten, oberen Gehäuseteil besteht. Der untere Gehäuseteil hat einzelne Kammern, die gegenseitig abgeschottet sind und die Schaltpole enthalten. Der obere Gehäuseteil beinhaltet den Schaltmechanismus und den Schaltschlitten des Leistungs-Trennschalters. Ein Betätigungsgriff ist vorne exzentrisch auf den Schaltmechanismus aufgesteckt. Der Schaltmechanismus selbst ist als Momentschaltung oder Sprungschaltung ausgeführt.

Aus DE-A-3402371 und DE-A-3402372 sind neuartige, elektrische Schaltelemente als Leistungsschalter bekannt, die eine besonders ausgeprägte Fähigkeit zur Lichtbogenlöschung bei Abschaltung von hohen Strömen besitzen. Dazu wird ein spezieller Verbundwerkstoff verwendet, dessen Herstellung und Zusammensetzung aus US-A-4011426 bekannt sind. Für weitere Einzelheiten wird ausdrücklich auf die vorgenannten Schriften hingewiesen. Ein Leistungs-Trennschalter, der die obigen Schaltelemente enthält, ist jedoch bis anhin noch nicht kommerziell erhältlich.

In vielen Fällen ist neben der Schaltfunktion eine Zwangsabschaltung vorgeschrieben. Diese kann beispielsweise durch zusätzliche, in Serie zu einem vorerwähnten Leistung-Trennschalter geschaltete NH-Sicherungen gewährleistet werden. Diese NH-Sicherungen sind dann sowohl für den Ueberstrom- als auch für den Kurzschlussfall vorgesehen. Bekanntlich dürfen NH-Sicherungen nur von speziellem Fachpersonal des Elektrizitätswerkes ausgetauscht werden. Dies bedeutet, dass auch bei geringem, kurzzeitigem Ueberstrom der Laie nicht wieder einschalten kann. Dabei geht kostbare Arbeitszeit verloren. Die NH-Sicherungen müssen ausserdem, was z.B. ihre Charakteristik und ihren Stromverlauf betrifft, für jeden der obigen Leistungs-Trennschalter speziell berechnet werden. Ein anderer Nachteil ist die räumlich getrennte Anordnung der NH-Sicherungen, die in vielen Fällen zu wenig durch eine Abdeckung geschützt sind. Zudem wird nur jede einzelne Zuleitung von der jeweiligen NH-Sicherung überwacht, so dass in einem Fehlerfall auf einer Zuleitung die anderen Zuleitungen nicht abgeschaltet werden und somit noch unter Spannung stehen.

Die Erfindung stellt sich nun die Aufgabe, einen Leistungs-Trennschalter der oben genannten Art zu schaffen, der eine mehrpolige Abschaltung mittels der vorgenannten, neuartigen elektrischen Schaltelemente ermöglicht, wobei eine Zwangsauslösung, eine allpolige Abschaltung und eine kompakte Bauweise erreicht werden sollen.

Diese Aufgabe wird durch die Merkmale des Patentanspruchs 1 gelöst.

Aus der FR-A-2516699 ist ein Trennschalter bekannt, der in einem im Prinzip zweiteiligen Gehäuse untergebracht ist und bei dem ein einziges Auslösegestänge direkt mit dem Schaltmechanismus im Eingriff steht. Dieses Auslösegestänge ist in einem Seitenteil zu den beiden Gehäuseteilen untergebracht, dessen grösste Fläche mindestens die Seitenwand des unteren Gehäuseteiles bedeckt. Die Schaltachse für den Schaltgriff des Trennschalters ist ebenfalls in dem Seitenteil untergebracht.

Der erfindungsgemässe Leistungs-Trennschalter hat den enormen Vorteil, dass nunmehr die Vorteile des neuartigen elektrischen Schaltelementes, und eine Zwangsauslösung mit einem Magnet-und/oder Bimetall-Auslöser bei jedem Schaltpol voll zur Geltung kommen. Ueber ein einziges Auslösegestänge ist eine schnelle und sichere allpolige Abschaltung bei Ueberstrom und Kurzschluss jederzeit gewährleistet. Ein Vorteil der Ausgestaltung der Erfindung nach Anspruch 2 und 3 ist der modulartige Aufbau des Schaltergehäuses. Die einzelnen Gehäuseteile sind daher wesentlich kleiner als ein einstückiges Gehäuse, so dass eine beträchtlich einfachere und kostengünstigere Herstellung ermöglicht wird. Vor allem können nunmehr Leistungs-Trennschalter mit prinzipiell beliebiger Anzahl Schaltpole schnell und rationell gefertigt werden. Gemäss Anspruch 4 kann der erfindungsgemässe Leistungs-Trennschalter auch einen Aufsatz mit zu den Schaltpolen seriell geschalteten NH-Sicherungen besitzen. Die NH-Sicherungen sprechen dann nur im schnellen Kurzschlussfall an, und dienen daher als Strombegrenzer. Der Bimetall- oder der Magnet-Auslöser sprechen dagegen bei Ueberstrom und bei Kurzschluss an so dass die Abschaltung stets gewährleistet ist. Bei kurzzeitigem Ueberstrom, der statistisch zweimal häufiger vorkommt als Kurzschluss, kann daher der Laie wieder einschalten, ohne spezielles Fachpersonal herbeirufen zu müssen.

Ein Vorteil der Ausgestaltung gemäss Anspruch 5 ist die kraftschlüssige, lösbare Verbindung zwischen dem Verlängerungsstück für den Schaltgriff und der Schaltachse. Wegen der dreifach abgestuften Kulisse und des Nockens auf dem Verlängerungsstück muss der Schaltgriff angehoben und nach unten geschwenkt werden (wobei abgeschaltet wird), bevor der Deckel des obersten Gehäuseteils entfernt und die NH-Sicherungen ausgetauscht werden können. Mit einem aufschnappbaren Deckel nach Anspruch 6 sind die NH-Sicherungen berührungssicher abgedeckt. Der Deckel kann überdies nur mit einem Werkzeug, wie z.B. einem Schraubenzieher, entfernt werden. Die Kontaktstücke sind mit den Rippen nach Anspruch 7 verdrehungssicher auf dem Boden des Aufsatzteiles befestigt. Nach Anspruch 8 wird die Funktionsbereitschaft des Leistungs-Trennschalters auf drei Arten angezeigt: über ein Sichtfenster, das eine Markierung des Schaltmechanismus freigibt, über die Kennmelder der NH-Sicherungen und über die Schaltstellung des Schaltgriffes. Nach Anspruch 9 ist der Deckel mit dem Aufsatzteil plombiert, so dass unbefugtes Oeffnen des Deckels verhindert werden wird.

Weitere Vorteile folgen aus der nachstehenden Beschreibung, wo die Erfindung anhand eines in der Zeichnung dargestellten Beispieles näher erläutert wird. Dabei zeigt:
- Fig. 1: das mehrteilige Gehäuse eines Leistungs-Trennschalters,
- Fig. 2: eine Obenansicht des Leistungs-Trennschalters nach Fig. 1,
- Fig. 3: das mehrteilige Gehäuse eines Leistungs-Trennschalters mit integrierten NH-Sicherungselementen,
- Fig. 4: eine Seitenansicht einer Schaltkammer mit einem Schaltpol, einem Bimetall- und einem Magnet-Auslöser eines Leistungs-Trennschalters nach Fig. 3,
- Fig. 5: teilweise einen Längsschnitt einer Kammer mit einem Schaltpol, einem Bimetall- und Magnet-Auslöser und einem Schaltgestänge des Leistungs-Trennschalters nach Fig. 3,
- Fig. 6: einen Querschnitt durch den Seitenteil mit dem Auslösegestänge und der Schaltachse des Leistungs-Trennschalters,
- Fig. 7: eine Obenansicht des Aufsatzteils für die NH-Sicherungselemente von dem Leistungs-Trennschalter nach Fig. 3,
- Fig. 8: einen Querschnitt des Aufsatzteiles gemäss der Linie A-A in Fig. 7, und
- Fig. 9: die Kennlinie des Leistungs-Trennschalters mit NH-Sicherungselementen.

In den Figuren werden für dieselben Elemente dieselben Bezugsziffern verwendet.

In Fig. 1 ist das mehrteilige Gehäuse 1 eines Leistungs-Trennschalters mit einem ersten, unteren Gehäuseteil 2 einem zweiten, oberen Gehäuseteil 3 und einem Seitenteil 4 gezeigt. Der erste Gehäuseteil 2 besteht aus drei einzelnen Schaltkammen 5, die jeweils einen Schaltpol, einen Bimetall- und einen Magnet-Auslöser enthalten. Im oberen Gehäuseteil 3 ist ein Schaltmechanismus mit einem Schaltschlitten untergebracht. Der Schaltmechanismus wird mit einem Schaltgriff 6 bedient. Auf beiden gegenüberliegenden Seiten jeder Schaltkammer ist je eine Anschlussklemme 7 vorgesehen. Oben auf der Rückseite des Seitenteils ist ein Hilfskontakt 8 für die Fernabfrage des Schaltmechanismus angeordnet.

In Fig. 2 ist dasselbe Gehäuse wie in Fig. 1 in Obenansicht gezeigt. Die Anschlussklemmen 7 sind oben Schraubklemmen 9 für Kupferschienen und Kabelschuhe, und unten Schellenklemmen 10 für nichtkonfektionierte Kabel. Statt Schellenklemmen 10 können auch (hier nicht gezeigte) Käfigklemmen verwendet werden. Für einen rückseitigen, steckbaren Anschluss können Steckanschlüsse statt Schraubklemmen 9 verwendet sein. Auf dem oberen Gehäuseteil 3 ist in der Mitte unten ein Sichtfenster 11 vorgesehen. Durch das Sichtfenster ist eine Markierung auf dem Schaltschlitten 27 sichtbar. Damit kann der Schaltzustand der Schaltpole überprüft werden. Auf dem Gehäuseteil 3 ist rechts ein Anzeigestreifen 12 vorgesehen, so dass zweifelsfrei die Schaltstellung des Schaltgriffes 6 bestimmt ist. Der Schaltgriff 6 macht zwischen Ein-und Aus-Stellung einen Winkel von 45°. Dies bietet eine wesentlich bessere Handhabung als der übliche Schaltwinkel von 90°. Die Bedingung der Not-Ausschaltung ist damit auch optimal erfüllt. Nebenbei sei bemerkt, dass nur diese zwei Schaltwinkel vorschriftsmässig zugelassen sind.

In Fig. 3 ist ein mehrteiliges Gehäuse 1 eines Leistungs-Trennschalters mit integrierten NH-Sicherungen gezeigt. Auf dem oberen Gehäuseteil 3 befindet sich ein Aufsatzteil 13, in dem die NH-Sicherungen einzeln in Sicherungskammern enthalten sind. Eine quaderförmige Seitenkammer 14 des Aufsatzteils 13 befindet sich genau oberhalb des Seitenteiles 4. Die Seitenkammer 14 ist integrierter Bestandteil des Aufsatzteiles 13. Auf dem Aufsatzteil 13 ist ein aufschnappbarer Deckel 15 aufgesteckt, der mittels eines plombierten Drahtes 16 versiegelt ist. Vom Aufbau her ist das modulartige, mehrteilige Gehäuse 1 sehr kompakt und bildet eine abgeschlossene Einheit mit wenig überstehenden Kanten.

Wie aus den Figuren 1 und 3 ersichtlich, sind die Anschlussklemmen 7 möglichst tief unten und mittels Rippen oder dergleichen auch verdrehungssicher angeordnet. Die Klemmen mit ihren Anschlusslaschen sind robust ausgeführt. Auf diese Weise ist eine einfache und stabile Anschlusstechnik gegeben.

In Fig. 4 ist eine Seitenansicht - und teilweise ein Querschnitt - der Schaltkammer 5 des in Fig. 3 gezeigten Leistungs-Trennschalters aufgezeigt, in der ein Schaltpol 17, ein Bimetall-Auslöser 18 und ein Magnet-Auslöser 19 untergebracht sind. Wie oben schon erwähnt, ist der Schaltpol 17 ausführlich in DE-A-340371 und DE-A-3402372 beschrieben, so dass an dieser Stelle nicht weiter darauf eingegangen wird. Der Schaltpol 17 wird von einer Druckfeder 20 in seinem ausgeschalteten Zustand gehalten. Unten läuft quer durch die ganze Schaltkammer 5 eine erste Stromschiene 21, deren linkes Ende in Kontakt mit einem Schraubanschluss 9 und deren rechtes Ende in Kontakt mit dem rechten Kontakt des Schaltpols 17 ist. Vom linken Kontakt des Schaltpols 17 führt eine zweite Stromschiene 22 zu einer - hier nicht dargestellten - NH-Sicherung. Von der NH-Sicherung führt eine dritte Stromschiene 23 zu der Schellenklemme 10. Damit kein elektrischer Ueberschlag im Bereich des rechten Kontaktes des Schaltpoles 17 stattfindet, ist eine elektrische Isolation 24 zwischen der ersten Stromschiene 21 und der dritten Stromschiene 23 angeordnet. Der Bimetall-Auslöser 18 und der Magnet-Auslöser wirken auf einen Auslösehebel 25, der einstückig mit einer Auslöseachse 26 verbunden, die über eine Feder und Nut mit einer gleichartigen Auslöseachse in der benachbarten Schaltkammer gekoppelt ist. Der Schaltpol 17 wird über einen Schaltmechanismus mit einem Schaltschlitten 27 eingeschaltet, der rechts hinter dem Schaltpol 17 angreift. Die Schaltkammer 5 ist einseitig offen und besitzt oben Aussparungen und Schlitze für den Schaltschlitten 27. Der Schaltmechanismus als solcher ist ausführlich beschrieben in der EP-B1-0 291 668. In der Schaltkammer 5 sind zwei zylindrische Führungen 28 vorgeshen, durch die Schrauben geführt sind, mit denen die Schaltkammern 5 und der Seitenteil 4 zusammengeschraubt sind (vgl. Fig.1 und 3). Mit Querführungen, Rippen und Nuten sind die Schaltkammern deckungsgleich befestigt.
Im Falle des Leistungs-Trennschalters nach Fig. 1 sind keine NH-Sicherungen vorhanden. Die erste Stromschiene 21 ist dann mit dem linken Kontakt und die dritte Stromschiene 23 mit dem rechten Kontakt des Schaltpoles 17 verbunden. Die zweite Stromschiene 22 und die Isolation 24 entfallen dann. Dadurch sind auch die Anschlüsse gegenüber des Leistung-Trennschalter mit integrierten NH-Sicherungen vertauscht. Ansonsten ist der Aufbau gleich und daher können dieselben Schaltkammern 5 verwendet werden.

Fig. 5 zeigt eine Schaltkammer 5 sowie das Seitenteil 4 im Längsschnitt. Ausser den in Fig. 4 dargestellten Elementen sind im Seitenteil 4 eine Schaltachse 29 und ein Auslösegestänge 30 erkennbar. Dieses einzige Auslösegestänge 30 koppelt die für alle Schaltpole 17 gemeinsame Auslöseachse 26 mit dem Schaltmechanismus 31, so dass beim Auslösen durch einen einzigen Bimetall-Auslöser 18 oder Magnet-Auslöser 19 allpolig abgeschaltet wird.

In Fig. 6 ist eine Seitenansicht des Seitenteils 4 gezeigt. Die Schaltachse 29 ist von einer Halterung 32 und einem Sicherungsring 33 drehbar, jedoch in Längsrichtung nicht verschiebbar gelagert. Der Sicherungsring 33 ist dazu mit einer Inbusschraube 34 auf der Schaltachse 29 angeschraubt. Die Schaltachse 29 ist oberhalb der Halterung 32 mit einem ringförmigen Rand 35 versehen, der auf der Halterung 32 aufliegt. Oben besitzt die Schaltachse 29 ein vierkantiges Sackloch 36, dessen eine Ecke abgeschrägt ist. Mit einem Arbeitsstrom-Auslöser 37 kann der Leistungs-Trennschalter fernbedient werden. Es kann statt dessen auch ein Unterspannungs-Auslöser verwendet werden.

In Fig. 7 ist eine Oberansicht des Aufsatzteiles 13 für die NH-Sicherungselemente gezeigt, das aus der quaderförmigen Seitenkammer 14 und einzelnen, abgeschotteten Sicherungskammern 38 besteht. In der rechten Sicherungskammer 38 befindet sich ein NH-Sicherungselement 39, das von Kontaktstücken 40 eingeklemmt ist. Die Kontaktstücke sind mittels Rippen 41 verdrehungssicher auf dem Boden des Aufsatzteiles 13 angeschraubt. Die anderen NH-Sicherungselemente 39 sind der besseren Uebersicht halber nicht eingezeichnet. An den Ecken des Aufsatzteiles 13 sind zylindrische Führungen 42 für Schrauben vorgesehen. Etwa in der Mitte ist unten am Aufsatzteil 13 ein Rohr 43 für das Sichtfenster 11 (Fig. 2) vorgesehen, so dass die Markierung auf dem Schaltschlitten 27 sichtbar ist. In der Seitenkammer 14 ist ein Verlängerungsstück 46 gelagert, dass eine Verlängerung des Schaltgriffes 6 bildet. An diesem Verlängerungsstück 46 ist ein Nocken 47 angebracht, der von einer Druckfeder 48 (strichlierter Kreis in Fig. 7) gegen eine Kulisse 45 gedrückt wird, die dreifach abgestuft und in Wandteilen der Seitenkammer 14 ausgebildet ist.

In Fig. 8 ist ein Querschnitt des Aufsatzteiles 13 gemäss der Linie A-A in Fig. 7 dargestellt. Die quaderförmige Seitenkammer 14 hat oben einen nach innen stehenden Rand 49. Auf dem Verlängerungsstück 46 ist auf etwa ein Fünftel Höhe ein ringförmiger Rand 50 vorgesehen. Zwischen den beiden Rändern 49 und 50 stützt sich die Druckfeder 48 ab, die eine kraftschlüssige Verbindung zwischen der Schaltachse 29 und dem Verlängerungsstück 46 bewirkt. Das Verlängerungsstück 46 besitzt einen vierkantigen Fortsatz 51, der genau dem vierkantigen Sackloch 36 entspricht. Das Verlängerungsstück 46 besitzt ein tiefes, vierkantiges - hier nicht dargestelltes - Sackloch, in das die lange vierkantige - hier nicht dargestellte - Achse des Schaltgriffes 6 hineingesteckt ist. Das Sackloch und die Achse haben beide wiederum die Form eines in einer Ecke abgeschrägten Viereckes. Die Achse des Schaltgriffes 6 ist mittels einer Inbusschraube 53 in dem Verlängerungsstück 46 fixiert.

Die Sicherungskammern 38 sind oben mit drei Schlitzen 54 versehen, die zur Abfuhr der Wärme von den NH-Sicherungselementen 39 dienen.

In Fig. 9 sind die Kennline des Leistungs-Trennschalters (durch gezogene Linie) und die Kennlinien der einzelnen Komponenten (strichlierte Linien) dargestellt. Oben rechts ist das Schaltsymbol 55 des Leistungs-Trennschalters mit einem nachgeschalteten Elektromotor M dargestellt. Der Leistungs-Trennschalter mit einer dreipoligen Abschaltung besteht dabei aus einer NH-Sicherung 56, einem thermischen Ueberstromauslöser (Bimetall-Auslöser) 57, einem magnetischen Ueberstromauslöser (Magnet-Auslöser) 58 und einem Schalter 59. Auf der Abszisse ist die Zeit logarithmisch aufgetragen, im oberen Drittel in Minuten, darunter in Sekunden. Auf der Ordinate ist der Schalter-Nennstrom oder Motoren-Nennstrom logarithmisch aufgetragen. Die Kurve th ist die Kennlinie des Bimetall-Auslösers, die Kurve m die des Magnet-Auslösers und die Kurve NH die der NH-Sicherung. Der Uebernahmepunkt - der Schnittpunkt zwischen den Kennlinien th und NH - liegt beim 8-fachen Schalter-Nennstrom (NAV auf der Ordinate). Dies bedeutet, dass bis dahin die NH-Sicherungen noch nicht ansprechen, und der Leistungs-Trennschalter ohne weiteres wieder eingeschaltet werden kann. Unterhalb der Ordinate ist angegeben, in welchem Bereich der Bimetall-Auslöser (th), der Magnet-Auslöser (m) oder die NH-Sicherung (NH) zunächst die Abschaltung auslösen. Darunter ist angegeben, in welchem Bereich der Schalter (S) oder die NH-Sicherung abschaltet.

Die Wirkungsweise des Leistungs-Trennschalters mit integrierten NH-Sicherungselementen ist nun wie folgt:
Der Trennschalter wird mit dem Schaltgriff 6 eingeschaltet. Der Schaltschlitten 27 (Fig. 4) wird dabei gegen die Druckfeder 20 bewegt bis der Schaltmechanismus 31 verklinkt ist. Die Druckfedern 20 der Schaltpole 17 bilden somit die Rückstellkraft des Schaltmechanismus 31. Der Strom verläuft dann von der Schraubenklemme 9 (Eingangsklemme) über die erste Stromschiene 21 rechts zum Schaltpol 17, durch den Schaltpol 17, von dort über die zweite Stromschiene 22 zum NH-Sicherungselement 39 und über die dritte Stromschiene 23 auf die Schellenklemme 10 (Ausgangsklemme). Je nachdem, ob Ueberstrom oder ein Kurzschluss vorliegt, wirkt der Bimetall-Auslöser 18 oder der Magnet-Auslöser 19 auf den Auslösehebel 25 und bewirkt eine Freiauslösung oder das NH-Sicherungselement 39 unterbricht zunächst die Zuleitung und der Magnet-Auslöser 19 schaltet nachträglich allpolig ab. Eine allpolige Abschaltung ist somit jederzeit gewährleistet.

Das Austauschen von NH-Sicherungselementen geschieht folgendermassen:
Zunächst wird mittels des Schaltgriffes 6 - durch eine Verschwenkung des Schaltgriffes nach unten (Fig. 2) - der Leistungs-Trennschalter abgeschaltet. Im ausgeschalteten Zustand befindet sich der Nocken 47 über der zweiten Stufe der Kulisse 45, so dass der Schaltgriff 6 gegen den Druck der Druckfeder 48 angehoben werden kann (Fig. 8). Der vierkantige Fortsatz 51 ist dann ausser Eingriff mit der Schaltachse 29, so dass der Schaltgriff 6 weiter nach unten geschwenkt werden kann. Die dritte Stufe der Kulisse 45 verhindert, dass der Schaltgriff 6 noch weiter geschwenkt werden kann. Da eine Ecke des Fortsatzes 51 und das Sackloches 36 abgeschrägt ist, passt der Fortsatz 51 in dieser Position nicht in das Sackloch 36 hinein. Erst beim Zurückschwenken in die Ausschalt-Position springt der Fortsatz 51 wieder in das Sackloch 36 hinein.

## Patentansprüche

1. Leistungs-Trennschalter mit einem mehrteiligen Gehäuse(1), das im wesentlichen einen ersten, unteren Gehäuseteil (2) und einen zweiten, oberen Gehäuseteil (3) aufweist, wobei der erste Gehäuseteil (2) aus einzelnen Schaltkammern (5) mit je einem Schaltpol (17) besteht, und der zweite Gehäuseteil (3) einen Schaltmechanismus (31) mit einem Schaltschlitten (27) enthält, wobei der Schaltmechanismus (31) mit einem Schaltgriff (6) ausserhalb des Gehäuses (1) bedienbar ist,
**dadurch gekennzeichnet,** dass
- zu jedem Schaltpol (17) ein Magnet- (19) und/oder Bimetall-Auslöser (18) in der Schaltkammer (5) vorgesehen ist,
- ein einziges Auslösegestänge (30) für alle Magnet- (19) und/oder Bimetall-Auslöser (18) vorgesehen ist, das in einem Seitenteil (4) zu den beiden Gehäuseteilen (2, 3) untergebracht ist, dessen grösste Fläche mindestens die Seitenwand des ersten Gehäuseteils (2) bedeckt, wobei das Auslösegestänge (30) direkt mit dem Schaltmechanismus (31) in Eingriff steht, und
- eine Schaltachse (29) für den Schaltgriff (6) vorgesehen ist, die ebenfalls in dem Seitenteil (4) untergebracht ist.

2. Leistungs-Trennschalter nach Anspruch 1, **dadurch gekennzeichnet,** dass die Schaltkammern (5) gleichförmig und einseitig offen sind, so dass zwischen den Schaltpolen (17) sich jeweils nur eine Seitenwand befindet, wobei einer der äusseren Schaltpole (17) von dem Seitenteil (4) abgedeckt ist, und dass die Schaltkammern (5) über mindestens eine zylindrischen Führung (28) und über im Bereich der Umrandung vorhandene Querführungen mit dem Seitenteil (4) zu einer festen Einheit zusammengeschraubt sind.

3. Leistungs-Trennschalter nach Anspruch 1 oder 2, **dadurch gekennzeichnet,** dass das Seitenteil (4) quaderförmig und einseitig offen ist, wobei die offene Seite mit einem Seitendeckel abgedeckt ist, und dass das Seitenteil (4) eine Halterung (32) für die Schaltachse (29) aufweist, wobei die Schaltachse mit einem angeschraubten Sicherungsring (33) versehen ist, derart, dass die Schaltachse (29) drehbar, jedoch nicht in Längsrichtung verschiebbar gelagert ist.

4. Leistungs-Trennschalter nach Anspruch 3, **dadurch gekennzeichnet,** dass zu jedem Schaltpol (17) ein elektrisch in serie geschaltetes NH-Sicherungselement (39) vorgesehen ist, und dass die NH-Sicherungs-Elemente (39) in einem auf dem zweiten Gehäuseteil (3) befestigten Aufsatzteil (13) mit abgeschotteten Sicherungskammern (38) enthalten sind, wobei an einer Schmalseite des Gehäuses (1), seitlich neben den Sicherungskammern (38) eine quaderförmiges Seitenkammer (14) vorgesehen ist, die ein aus ihren Wandteilen gebildetes Führungsrohr und ein Verlängerungsstück (46) für den Schaltgriff (6) enthält.

5. Leistungs-Trennschalter nach Anspruch 4, **dadurch gekennzeichnet,** dass die Schaltachse (29) oben ein vierkantiges Sackloch (36) mit einer Anschrägung in einer Ecke aufweist und das Verlängerungsstück (46) unten einen dementsprechenden, vierkantigen Fortsatz (51) besitzt, dass das Verlängerungsstück (46) im unteren Bereich einen ringförmigen Rand (50) und das Führungsrohr oben einen nach innen stehenden Rand (49) aufweist, und eine Druckfeder (48) zwischen beiden Rändern (49, 50) angeordnet ist, dass das Führungsrohr im mittleren Bereich eine abgestufte Kulisse (45) besitzt, und dass das Verlängerungsstück (46) an gleicher Stelle einen Nocken (47) besitzt, dass das Verlängerungsstück (46) mit einem tiefen kantigen Sackloch versehen ist, und der Schaltgriff (6) eine entsprechend kantige Achse aufweist, wobei der Schaltgriff (6) in das Sackloch eingesteckt und mittels einer Schraube (53) mit dem Verlängerungsstück (46) fest verbunden ist, und derart, dass das Verlängerungsstück (46) kraftschlüssig mit der Schaltachse verbunden ist, und der Schaltgriff (6) zusammen mit dem Verlängerungsstück (46) aus der Schaltachse (29) ausklinkbar und nur in eine Richtung schwenkbar ist.

6. Leistungs-Trennschalter nach Anspruch 4 oder 5, **dadurch gekennzeichnet,** dass der Aufsatzteil (13) mit einem aufschnappbaren Deckel (15) versehen ist, derart, dass der Deckel (15) nur mittels eines Werkzeuges entfernbar ist.

7. Leistungs-Trennschalter nach einem der Ansprüche 4 bis 6, **dadurch gekennzeichnet,** dass der Boden des Aufsatzteiles (13) mit Rippen (41) für die Kontaktstücke (40) versehen ist, so dass die Kontaktstücke (40) verdrehungssicher auf dem Boden befestigbar sind.

8. Leistungs-Trennschalter nach Anspruch 6 oder 7, **dadurch gekennzeichnet,** dass ein Rohr (43) im Aufsatzteil (13) und eine korrespondierende Oeffnung im zweiten Gehäuseteil (3) vorgesehen sind, dass der Deckel (15) ein an entsprechender Stelle vorgesehenes Sichtfenster (11) aufweist, und dass der Schaltschlitten (27) des Schaltmechanismus (31) eine Markierung vorweist, derart, dass der Schaltzustand des Schaltschlittens (27) stets angezeigt ist.

9. Leistungs-Trennschalter nach einem der Ansprüche 6 bis 8, **dadurch gekennzeichnet,** dass der aufschnappbare Deckel (15) und der Aufsatzteil (13) mittels eines plombierten Drahtes (16) versiegelt sind.

## Claims

1. Isolating switch with a multipart casing (1), which essentially has a first, lower casing part (2) and a second, upper casing part (3), the first casing part (2) comprising individual switching chambers (5) with in each case one switching pole (17) and the second casing part (3) contains a switching mechanism (31) with a switching slide (27), the switching mechanism (31) being operable by a control handle (6) located outside the casing (1), characterized in that for each switching pole (17) a magnetic (19) and/or bimetallic release (18) is provided in the switching chamber (5), a single release rod (30) is provided for all magnetic (19) and/or bimetallic releases (18), which is housed in a side part (4) to the two casing parts (2, 3), whose largest surface at least covers the side wall of the first casing part (2), the release rod (30) being in direct engagement with the switching mechanism (31) and an operating shaft (29) is provided for the control handle (6) and which is also housed in the side part (4).

2. Isolating switch according to claim 1, characterized in that the switching chambers (5) are homogeneous and open on one side, so that there is in each case only a single side wall between the switching poles(17), one of the outer switching poles (17) being covered by the side part (4) and in that the switching chambers (5) and the side part (4) are screwed together to form a fixed unit.

3. Isolating switch according to claims 1 or 2, characterized in that the side part (4) is parallelepipedic and open on one side, the open side being covered by a side cover and that the side part (4) has a mounting support (32) for the operating shaft (29), the latter being provided with a screwed on locking ring (33) in such a way that the operating shaft (29) is mounted in rotary manner, but is not longitudinally displaceable.

4. Isolating switch according to claim 3, characterized in that for each switching pole (17) is provided an electric NH fuse element (39) connected in series and that the NH fuse elements (39) are located in an attachment part (13) having partitioned safety chambers (38) fixed to the second casing part (3) and laterally alongside the said chambers (38) there is a side chamber (14), which contains an extension piece (46) for the control handle (6).

5. Isolating switch according to claim 4, characterized in that at the top the operating shaft (29) has a square blind hole (36) with a chamfer in a corner and that at the bottom the extension piece (46) has a corresponding square prolongation (51), that an extension piece (46) in the lower area has an annular rim (50) and the side chamber (14) has at the top a wall part (49), and a compression spring (48) is located between said rim (50) and the wall part (49), that in the wall parts of the side chambers (14) is provided a stepped link (45), that at the same point the extension piece (46) has a cam (47), that the extension piece (46) is provided with a deep, annular blind hole and the control handle (6) has a corresponding angular spindle, the control handle (6) being inserted in the blind hole and firmly connected by means of a screw (53) to the extension piece (46) and in such a way that the extension piece (46) is frictionally connected to the operating shaft, the operating handle (6), together with the extension piece (46), being disengageable from the operating shaft (29) and pivotable in only one direction.

6. Isolating switch according to claims 4 or 5, characterized in that the attachment part (13) is provided with a snap cover (15), so that the latter can only be removed by means of a tool.

7. Isolating switch according to one of the claims 4 to 6, characterized in that the bottom of the attachment part (13) is provided with ribs (41) for the contact pieces (40), so that the latter can be fixed in turning-prevented manner on the bottom.

8. Isolating switch according to claims 6 or 7, characterized in that a tube (43) is provided in the attachment part (13) and a corresponding opening in the second casing part (3), that the cover (15) has an inspection window (11) at a corresponding point and that the switching slide (27) of the switching mechanism (31) has a marking, so that the switching state of the switching slide (27) is always indicated.

9. Isolating switch according to one of the claims 6 to 8, characterized in that the snap-on cover (15) and the attachment part (13) are sealed by means of a sealing wire (16).

## Revendications

1. Sectionneur de puissance, comprenant un boîtier (1) en plusieurs parties qui présente pour l'essentiel une première partie de boîtier, inférieure (2) et une deuxième partie de boîtier, supérieure (3), la première partie de boîtier (2) étant constituée de chambres de commutation individuelles (5) présentant chacune un pôle de commutation (17), et la deuxième partie de boîtier (3) contenant un mécanisme de commutation (31) doté d'un curseur de commutation (27), le mécanisme de commutation (31) pouvant être manoeuvré par une poignée de commutation (6) à l'extérieur du boîtier (1),
**caractérisé** en ce que
- un déclencheur magnétique (19) et/ou bimétallique (18) est prévu pour chaque pôle de commutation (17) dans la chambre de commutation (5),
- une seule tringlerie de déclenchement (30) est prévue pour tous les déclencheurs magnétiques (19) et/ou bimétalliques (18), et elle est logée dans une partie (4) latérale aux deux parties de boîtier (2, 3), dont la plus grande face recouvre au moins la paroi latérale de la première partie de boîtier (2), la tringlerie de déclenchement (30) étant en prise directe avec le mécanisme de commutation (31), et
- un axe de commutation (29), qui est également logé dans la partie latérale (4), est prévu pour la poignée de commutation (6).

2. Sectionneur de puissance selon la revendication 1, **caractérisé** en ce que les chambres de commutation (5) sont de même forme et ouvertes d'un côté, de sorte qu'une seule paroi latérale se trouve chaque fois entre les pôles de commutation (17), un des pôles de commutation (17) extérieurs étant recouvert par la partie latérale (4), et en ce que les chambres de commutation (5) et la partie latérale (4) sont assemblées par vissage en une unité fixe.

3. Sectionneur de puissance selon la revendication 1 ou 2, **caractérisé** en ce que la partie latérale (4) est parallélépipédique et ouverte d'un côté, le côté ouvert étant recouvert par un couvercle latéral, et en ce que la partie latérale (4) présente un support (32) pour l'axe de commutation (29), l'axe de commutation étant doté d'une bague de blocage vissée (33), de sorte que l'axe de commutation (29) est monté à rotation, mais sans possibilité de translation en direction longitudinale.

4. Sectionneur de puissance selon la revendication 3, **caractérisé** en ce qu'un coupe-circuit B.T. à haut pouvoir de coupure (39), monté électriquement en série, est prévu pour chaque pôle de commutation (17), et en ce que les coupe-circuits B.T. à haut pouvoir de coupure (39) sont contenus dans une partie de couronnement (13) fixée sur la deuxième partie de boîtier (3) et présentant des chambres de coupe-circuit rendues hermétiques (38), une chambre latérale (14), qui contient une pièce de prolongement (46) pour la poignée de commutation (6), étant prévue latéralement à côté des chambres de coupe-circuit (38).

5. Sectionneur de puissance selon la revendication 4, **caractérisé** en ce que l'axe de commutation (29) présente en haut un trou borgne carré (36) avec un chanfreinage dans un coin, et la pièce de prolongement (46) possède en bas un appendice carré correspondant (51), en ce que la pièce de prolongement (46) présente un bord annulaire (50) dans sa région inférieure et la chambre latérale (14) présente en haut une partie de paroi (49), et un ressort de compression (48) est disposé entre le bord précité (50) et la partie de paroi (49), en ce qu'une coulisse échelonnée (45) est prévue dans des parties de paroi de la chambre latérale (14), et en ce que la pièce de prolongement (46) possède au même endroit un ergot (47), en ce que la pièce de prolongement (46) est dotée d'un trou borgne avivé d'une manière prononcée et la poignée de commutation (6) présente un axe avivé d'une manière correspondante, la poignée de commutation (6) étant emmanchée dans le trou borgne et assemblée fixement à la pièce de prolongement (46) au moyen d'une vis (53) et de telle sorte que la pièce de prolongement (46) est assemblée par liaison positive à l'axe de commutation, et la poignée de commutation (6) peut être désengagée de l'axe de commutation (29) conjointement avec la pièce de prolongement (46) et ne peut être pivotée que dans une direction.

6. Sectionneur de puissance selon la revendication 4 ou 5, **caractérisé** en ce que la partie de couronnement (13) est dotée d'un couvercle à fixation immédiate (15), de telle sorte que le couvercle (15) ne peut être déposé qu'à l'aide d'un outil.

7. Sectionneur de puissance selon l'une des revendications 4 à 6, **caractérisé** en ce que le fond de la partie de couronnement (13) est doté de nervures (41) pour les pièces de contact (40), de telle sorte que les pièces de contact (40) peuvent être fixées sans possibilité de rotation sur le fond.

8. Sectionneur de puissance selon la revendication 6 ou 7, **caractérisé** en ce qu'un tube (43) est prévu dans la partie de couronnement (13) et une ouverture correspondante est prévue dans la deuxième partie de boîtier (3), en ce que le couvercle (15) présente un regard (11) prévu en un endroit correspondant, et en ce que le curseur de commutation (27) du mécanisme de commutation (31) présente un marquage, de telle sorte que l'état de commutation du curseur de commutation (27) est constamment indiqué.

9. Sectionneur de puissance selon l'une des revendications 6 à 8, **caractérisé** en ce que le couvercle à fixation immédiate (15) et la partie de couronnement (13) sont scellés au moyen d'un fil métallique plombé (16).
